# EUROPÄISCHE PATENTSCHRIFT

(11) **EP 1 816 278 B1**
(45) Veröffentlichungstag und Bekanntmachung des Hinweises auf die Patenterteilung: **12.10.2011**
(21) Anmeldenummer: 07001800.7
(22) Anmeldetag: 27.01.2007
(51) Int. Cl.: E04F 10/08, E06B 7/082

(54) **Lamellenanordnung für Fassaden**
Louvre arrangement for facades
Esemble de lamelles pour façades

(30) Priorität: 06.02.2006 DE 102006005236
(43) Veröffentlichungstag der Anmeldung: 08.08.2007
(73) Patentinhaber: NORSK HYDRO ASA, 0240 Oslo (NO)
(72) Erfinder: Brüderl, Dietmar, 88451 Dettingen (DE); Ficht, Francis, 89073 Ulm (DE); Jiaxian, Xu, 89077 Ulm (DE)
(74) Vertreter: Dziewior, Joachim

(56) Entgegenhaltungen:
- EP-A- 1 308 597

## Beschreibung

Die Erfindung betrifft eine Lamellenanordnung für Fassaden, auskragende Vorsprünge, verglaste Dächer und dergleichen, mit die Lamellen tragenden Halteelementen, wobei die Lamellen an ihrem dem Halteelement zugewandten Rand mit einem Rastglied und das Halteelement mit der Lamelle beidseitig anliegenden Klemmarmen versehen sind, die zum Einsetzen der Lamelle aufspreizbar ausgebildet und mit einem die Lamelle fixierenden Spannmittel versehen sind, wobei am Klemmarm ein dem Rastglied zugeordnetes Rastelement vorgesehen ist.

Derartige Lamellenanordnungen sind aus der Praxis in vielfältigen Ausführungsformen bekannt und dienen dazu, insbesondere in verglasten Bereichen Abschattungen gegen die Sonneneinstrahlung vorzunehmen. Dabei werden in der Regel zunächst die Halteelemente an den vorgesehenen Stellen angebracht, anschließend die Lamellen selbst in die Halteelemente eingesetzt und dort vorzugsweise über zuvor in die Lamellen gebohrte Löcher mittels Schrauben befestigt. EP 1 308 597 A1 zeigt eine derartige Lamellenanordnung.

Da die Lamellen üblicherweise eine nicht unbeträchtliche Länge aufweisen, gestaltet sich die Montage insoweit schwierig, als die Lamelle solange in dem Halteelement gehalten werden muss, bis die Schraubverbindung an der Lamelle angebracht worden ist. Dies ist in der Praxis zeitaufwendig und umständlich.

Der Erfindung liegt die Aufgabe zugrunde, eine Lamellenanordnung der eingangs genannten Art so zu verbessern, dass die Montage der Lamellen vereinfacht vorgenommen werden kann, insbesondere nicht die Notwendigkeit besteht, die Lamelle während der Anbringung im Halteelement festzuhalten.

Diese Aufgabe wird nach der Erfindung dadurch gelöst, dass der eine der beiden Klemmarme lösbar ausgebildet ist und mit dem anderen Klemmarm über das Spanmittel verbunden ist.

Der durch die Erfindung erreichte Vorteil besteht im wesentlichen darin, dass nach Anbringung der Halteelemente - beispielsweise an der Fassade - die Lamellen zunächst nur zwischen die Klemmarme eingeschoben werden müssen, bis eine Einrastung zwischen dem Rastglied und dem Rastelement erfolgt. Hierfür kann bei noch nicht vollständig angezogenen Spannmittel der hier bevorzugt obere Klemmarm gegen die Schwerkraft zunächst abgehoben werden, bis eine Einrastung der Lamelle erfolgt ist. Anschließend kann das Spannmittel angezogen werden.

In bevorzugter Ausführungsform der Erfindung ist hierbei vorgesehen, dass an beiden Lamellenflächen bzw. Klemmarmen jeweils wenigstens ein Rastglied bzw. Rastelement vorgesehen ist. Hierdurch wird eine besonders sichere Halterung gewährleistet.

Um das Einschieben der Lamelle zu erleichtern, schlägt die Erfindung vor, dass der Rastvorsprung mit einer Anlaufschräge versehen ist, der die Rastnut formschlüssig angepasst ist.

Schließlich ist es empfehlenswert, dass der lösbare Klemmarm sich über einen Stützfuß am festen Klemmarm abstützt oder an diesem gelenkig angeschlossen ist.

Im folgenden wird die Erfindung an in der Zeichnung dargestellten Ausführungsbeispielen näher erläutert; es zeigen:
- Fig.: 1 ein Halteelement mit einer nur teilweise dargestellten Lamelle in einer Ausführungsform ähnlich dem Stand der Technik,
- Fig. 2: eine erste Ausführungsform gemäß der Erfindung in der Fig. 1 entsprechender Darstellung.
- Fig. 3: eine zweite Ausführungsform der Erfindung in der Fig. 1 entsprechender Darstellung, und
- Fig. 4: eine Detaildarstellung aus Fig. 3.

Die in der Zeichnung nur vereinfacht dargestellte Lamellenanordnung ist für Fassaden, auskragende Vorsprünge, verglaste Dächer und dergleichen vorgesehen und besteht in in der Zeichnung nicht näher dargestellter Weise aus mehreren, im wesentlich parallel zueinander ausgerichteten Lamellen 1. Die Lamellen 1 werden hierbei jeweils von bevorzugt mehreren Halteelementen 2 gehalten.

Zur Erleichterung der Montage sind die Lamellen 1 an ihrem dem Halteelement 2 zugewandten Rand mit einem Rastglied 3 versehen, während das Halteelement 2 mit der Lamelle 1 beidseitig anliegenden Klemmarmen 4, 5 versehen ist. Diese Klemmarme 4, 5 sind zum Einsetzen der Lamelle 1 aufspreizbar ausgebildet und mit einem Spannmittel 6 versehen, das die zwischen die Klemmarme 4, 5 eingesetzte Lamelle 1 fixiert. Dabei sind an den Klemmarmen 4, 5 Rastelemente 7 vorgesehen, die den Rastgliedern 3 der Lamelle 1 zugeordnet sind. Erforderlichenfalls können jedoch auch mehrere Rastglieder in Einschubrichtung hintereinander vorgesehen sein.

Im Ausführungsbeispiel ist das Rastglied als Rastnut und das Rastelement als Rastvorsprung ausgebildet, wobei alternativ das Rastglied auch als Rastvorsprung und das Rastelement als Rastnut gestaltet sein können.

Wie sich aus der Zeichnung ersehen läßt, sind dabei auf beiden Lamellenflächen entsprechene Rastglieder 3 angeordnet.

Bei der Montage der Lamellen 1 an den bereits an der Fassade angebrachten Halteelementen 2 werden die Lamellen 1 lediglich zwischen die Klemmarme 4, 5 eingeschoben, bis die Rastglieder 3 in dem Rastelement 7 eingerastet sind. Das Spannmittel 6 selbst ist dabei zunächst noch gelöst.

Um dieses Einschieben zu erleichtern, ist der Vorsprung des Rastelements 7 jeweils mit einer Anlaufschräge versehen, wobei die Rastnut 3 in der insbesondere aus Fig. 4 ersichtlichen Weise so ausgebildet ist, dass die Anlaufschräge formschlüssig von ihr aufgenommen wird und eine Hinterhakung erfolgt, durch die die Lamelle sicher gehalten wird.

Bei der Ausführungsform nach der Fig. 2 ist der eine Klemmarm 4 lösbar ausgebildet und mit dem anderen Klemmarm 5 über das Spannmittel 6 verbunden. Üblicherweise wird hierfür der oben liegenden Klemmarm 4 vorzusehen sein, damit dieser beim Einschieben der Lamelle gegen die Schwerkraft angehoben werden kann und anschließend mit seinem Rastvorsprung in die Rastnut eingreift. Um auch bei dieser Ausgestaltung mit lösbarem Klemmarm 4 eine anschließende sichere Befestigung der Lamelle 1 zu gewährleisten, stützt sich der lösbare Klemmarm 4 über einen Stützfuß 8 am festen Klemmarm 5 bzw. dem Halteelement 2 ab.

## Patentansprüche

1. Lamellenanordnung für Fassaden, auskragende Vorsprünge, verglaste Dächer und dergleichen, mit die Lamellen (1) tragenden Halteelementen (2), wobei die Lamellen (1) an ihrem dem Halteelement (2) zugewandten Rand mit einem Rastglied (3) und das Halteelement (2) mit an der Lamelle (1) beidseitig anliegenden Klemmarmen (4, 5) versehen sind, die zum Einsetzen der Lamelle (1) aufspreizbar ausgebildet und mit einem die Lamelle (1) fixierenden Spannmittel (6) versehen sind, und wobei am Klemmarm (4, 5) ein dem Rastglied (3) zugeordnetes Rastelement (7) vorgesehen ist, **dadurch gekennzeichnet, dass** der eine der beiden Klemmarme (4) lösbar ausgebildet ist und mit dem anderen Klemmarm (5) über das Spannmittel (6) verbunden ist.

2. Lamellenanordnung nach Anspruch 1, **dadurch gekennzeichnet, dass** an beiden Lamellenflächen bzw. Klemmarmen (4, 5) jeweils wenigstens ein Rastglied (3) bzw. Rastelement (7) vorgesehen ist.

3. Lamellenanordnung nach Anspruch 1 oder 2, **dadurch gekennzeichnet, dass** das Rastglied (3) als Rastnut und das Rastelement (7) als Rastvorsprung ausgebildet sind.

4. Lamellenanordnung nach Anspruch 3, **dadurch gekennzeichnet, dass** der Rastvorsprung mit einer Anlaufschräge versehen ist, der die Rastnut formschlüssig angepasst ist.

5. Lamellenanordnung nach einem der Ansprüche 1 bis 4, **dadurch gekennzeichnet, dass** der lösbare Klemmarm (4) sich über einen Stützfuß (8) am festen Klemmarm (5) abstützt oder an diesem gelenkig angeschlossen ist.

## Claims

1. A louvre arrangement for facades, protruding projections, glazed roofs and the like, comprising holding elements (2) carrying the louvres (1), wherein the louvres (1) are provided at their edge towards the holding element (2) with a latching member (3) and the holding element (2) is provided with clamping arms (4, 5) bearing against the louvre (1) at both sides and adapted to be spreadable for insertion of the louvre (1) and provided with a gripping means (6) for fixing the louvre (1), and wherein a latching element (7) associated with the latching member (3) is provided on the clamping arm (4, 5), **characterised in that** one of the two clamping arms (4) is adapted to be releasable and is connected to the other clamping arm (5) by way of the gripping means (6).

2. A louvre arrangement according to claim 1 **characterised in that** at least one latching member (3) or latching element (7) is respectively provided on both louvre surfaces or clamping arms (4, 5) respectively.

3. A louvre arrangement according to claim 1 or claim 2 **characterised in that** the latching member (3) is in the form of a latching groove and the latching element (7) is in the form of a latching projection.

4. A louvre arrangement according to claim 3 **characterised in that** the latching projection is provided with an inclined contacting surface to which the latching groove is adapted in positively locking relationship.

5. A louvre arrangement according to one of claims 1 to 4 **characterised in that** the releasable clamping arm (4) is supported by way of a support foot (8) on the fixed clamping arm (5) or is hingedly connected thereto.

## Revendications

1. Ensemble de lamelles pour façades, épaulements en encorbellement, toitures vitrées et similaires, avec des éléments de retenue (2) supportant les lamelles (1), les lamelles (1) étant pourvues à leur bord faisant face à l'élément de retenue (2) d'un élément de verrouillage (3) et l'élément de retenue (2) de bras de serrage (4, 5) reposant des deux côtés contre la lamelle (1), lesquels peuvent être écartés pour le placement de la lamelle (1) et sont pourvus d'un moyen de serrage (6) fixant la lamelle (1), et un élément d'encliquetage (7) correspondant à l'élément de verrouillage (3) étant prévu au bras de serrage (4, 5), **caractérisé en ce que** l'un des deux bras de serrage (4) est construit desserrable et est relié à l'autre bras de serrage (5) via le moyen de serrage (6).

2. Ensemble de lamelles suivant la revendication 1, **caractérisé en ce qu'**au moins un élément de verrouillage (3) ou élément d'encliquetage (7) est prévu respectivement aux deux surfaces des lamelles ou des bras de serrage (4, 5).

3. Ensemble de lamelles suivant la revendication 1 ou 2, **caractérisé en ce que** l'élément de verrouillage (3) est formé comme rainure de verrouillage et l'élément d'encliquetage (7) comme tenon d'encliquetage.

4. Ensemble de lamelles suivant la revendication 3, **caractérisé en ce que** le tenon d'encliquetage est pourvu d'un biseau d'entrée qui est adapté à ajustement de forme à la rainure de verrouillage.

5. Ensemble de lamelles suivant l'une des revendications 1 à 4, **caractérisé en ce que** le bras de serrage desserrable (4) s'appuie sur un pied d'appui (8) au bras de serrage fixe (5) ou est raccordé de manière articulée à celui-ci.
